# EUROPÄISCHE PATENTSCHRIFT

(11) **EP 0 692 569 B1**
(45) Veröffentlichungstag und Bekanntmachung des Hinweises auf die Patenterteilung: **11.04.2001**
(21) Anmeldenummer: 95108417.7
(22) Anmeldetag: 01.06.1995
(51) Int. Cl.: D21F 5/04

(54) **Verfahren und Vorrichtung an einem Papiermaschinenzylindertrockner mit Zweisiebführung**
Process and apparatus in a cylinder dryer of a papermaking machine with two dryer fabrics
Procédé et dispositif dans un séchoir à cylindres d'une machine à papier ayant deux toiles de séchage

(30) Priorität: 13.07.1994 AT 137794
(43) Veröffentlichungstag der Anmeldung: 17.01.1996
(73) Patentinhaber: Andritz AG, 8045 Graz (AT)
(72) Erfinder: Luttenberger, Alfred, Ing., A-8045 Graz (AT); Pinter, Reinhard, Dipl.Ing.Dr., A-8045 Graz (AT)
(74) Vertreter: Schweinzer, Friedrich

(56) Entgegenhaltungen:
- EP-A- 0 639 668
- DE-B- 1 120 262
- GB-A- 2 091 400
- US-A- 1 660 640
- US-A- 3 263 344

## Beschreibung

Die Erfindung betrifft ein Verfahren in einem Zylindertrockner einer Papiermaschine, in dem die Papierbahn an den Oberzylindern unter Verwendung eines Obersiebes und an den Unterzylindern unter Verwendung eines Untersiebes geführt wird, wobei die Siebe von den Trockenzylindern und in deren Zwischenräumen angeordneten Leitwalzen geführt werden, derart, daß die Bahn an der Oberzylinderreihe vom Obersieb im direkten Trocknungskontakt mit der Oberfläche der Oberzylinder und entsprechend vom Untersieb gegen die Oberfläche der Unterzylinder gepreßt wird und die Bahn von einer Zylinderreihe zur anderen über eine bestimmte Strecke als freier Zug geführt wird, wobei Luft eingeblasen wird und die Luft, insbesondere erhitzte Frischluft direkt in die vom Trockensieb und der Papierbahn gebildeten Taschen eingeblasen wird. Die Erfindung betrifft weiters eine Vorrichtung zur Durchführung des Verfahrens, die für einen Zylindertrockner einer Papiermaschine, mit einer Zweisiebführung vorgesehen ist, der eine Luftblaseinrichtung aufweist wobei die Lufteinblaseinrichtung, insbesondere ein Lufteinblasrohr, in der vom Trockensieb und der Papierbahn gebildeten Tasche vorgesehen ist.

Es sind Verfahren und Vorrichtungen für einen Papiermaschinen-Zylindertrockner mit Zweisiebführung bekannt, bei denen Luft eingeblasen wird. Dies geschieht bei den bekannten Verfahren bzw. Vorrichtungen im Bereich zwischen den Trockenzylindern, d.h. im Bereich des Trockensiebes. Es wird hier in vielen Fällen versucht, durch eine Injektorwirkung in den Zwickeln des Trockensiebes mit der Leitwalze einen Unterdruck zu erzeugen, um ein Abheben der Bahn vom Trockensieb und ein Bahnflattern zu verhindern. Durch das Einblasen von Luft in diesen Bereich besteht jedoch weiterhin die große Gefahr des Abblasens der Papierbahn vom Trockensieb. Weiters kann insbesondere bei höheren Maschinengeschwindigkeiten, d.h. höheren Geschwindigkeiten der Papierbahn, keine ausreichende Trocknung mehr erzielt werden, da in den sogenannten Taschen, d.h. in den vom Trockensieb und der Papierbahn gebildeten Räumen zwischen Leitwalze und gegenüberliegendem Trockenzylinder, nur mehr warme, feuchte Luft enthalten ist.

Weiters sind aus der GB 2 091 400 ein Verfahren und eine Vorrichtung bekannt, bei der Luft in den Bereich zwischen dem freien Zug der Papierbahn, der Oberfläche des Trocknungszylinders und der siebbespannten Leitwalze eingeblasen wird. Ähnliche Vorrichtungen sind z.B. aus der DE 1 120 262, US 1,660,640 oder US 3,263,344 bekannt. In allen diesen Fällen besteht bei schneller laufenden Papiermaschinen die Gefahr, daß sich in diesem Bereich auch durch mitgeschleppte Luft ein Überdruck aufbaut und dadurch die Papierbahn abreißt.

Die Erfindung soll nun die Nachteile der bekannten Verfahren und Vorrichtungen vermeiden, und speziell bei hohen Maschinengeschwindigkeiten eine ausreichende Trocknung gewährleisten, und die Gefahr eines Abblasens der Papierbahn vom Trockensieb sowie von Bahnabrissen durch Bahnflattern hintanhalten.

Die Erfindung ist daher dadurch gekennzeichnet, daß zusätzlich Luft durch das Trockensieb abgesaugt wird, wobei die Absaugung aus dem einlaufenden Zwickel, gebildet durch das Auflaufen vom Trockensieb auf eine Leitwalze, d.h. aus dem Bereich zwischen dem vom Trockenzylinder und dem freien Umfang der Leitwalze gemeinsam ablaufenden Trockensieb mit der Papierbahn, erfolgt und die abgesaugte Luftmenge zumindest im wesentlichen der eingeblasenen Luftmenge entspricht. Durch die Absaugung der Luft durch das Trockensieb kann eine gleichmäßige Absaugung quer zur Bahnlaufrichtung erzielt werden, so daß ungünstige Querströmungen der Luft verhindert werden können. Auch werden dadurch Überdrücke in diesem Bereich vermieden, so daß die Gefahr von Abrissen der Papierbahn minimiert wird. Dies trifft vor allem dann zu, wenn die abgesaugte Luftmenge zumindest im wesentlichen der eingeblasenen Luftmenge entspricht.

Eine Ausgestaltung der Erfindung ist dadurch gekennzeichnet, daß die Lufteinblasung in gezielte Richtung erfolgt, wobei die Luft zumindest in zwei unterschiedliche Richtungen eingeblasen werden kann. Durch die gezielte Lufteinblasung kann in den Taschen eine vorteilhafte Strömung entlang des Trockenzylinders bzw. der Papierbahn erzielt werden, wobei durch die Konvektion die Trocknung noch verbessert wird.

Eine Weiterbildung der Erfindung ist dadurch gekennzeichnet, daß die Luft vor der Einblasung in die Taschen vorverteilt wird, um eine gleichmäßige Luftzufuhr zu erreichen. Durch diese Vorverteilung und die gleichmäßige Luftzufuhr, die insbesondere quer zur Bahnlaufrichtung erfolgt, wird auch eine entsprechende gleichmäßige Trocknung der Papierbahn gewährleistet.

Eine besonders günstige Weiterbildung der Erfindung ist dadurch gekennzeichnet, daß eine Luftmenge von 100 bis 500 m3 pro Stunde und Meter Arbeitsbreite, vorzugsweise von 200 bis 300 m3 pro Stunde und Meter Arbeitsbreite, eingeblasen wird. Durch die Einblasung dieser Luftmengen ergibt sich eine besonders gute Trocknung der Papierbahn.

Eine weitere Ausgestaltung der Erfindung ist dadurch gekennzeichnet, daß die Geschwindigkeit der eingeblasenen Luftstrahlen im Bereich von 10 m/s bis 50 m/s, zweckmäßig zwischen 20 m/s und 40 m/s liegt. Durch diese Geschwindigkeit der Luftstrahlen kann vorteilhaft eine Strömung im Bereich der Taschen erzielt werden, wobei eine Beeinträchtigung der Führung der Papierbahn dadurch nicht erfolgt.

Eine günstige Weiterbildung der Erfindung ist dadurch gekennzeichnet, daß die Geschwindigkeit der Papierbahn im Bereich von 600 bis 1500 m/min, vorzugsweise zwischen 1000 bis 1400 m/min liegt. Bei einer derartigen Maschinengeschwindigkeit bzw. Geschwindigkeit der Papierbahn wird eine optimale Trocknung erzielt, d.h. es erfolgt weder eine zu geringe Trocknung noch eine Übertrocknung des Papiers.

Die erfindungsgemäße Vorrichtung, die für einen Zylindertrockner einer Papiermaschine mit einer Zweisiebführung vorgesehen ist, der eine Luftblaseinrichtung aufweist, wobei die Luftblaseinrichtung, insbesondere ein Lufteinblasrohr, in der vom Trockensieb und der Papierbahn gebildeten Tasche vorgesehen ist, ist dadurch gekennzeichnet, daß zusätzlich ein Saugkasten in den zwischen den nebeneinander liegenden Trockenzylindern verbleibenden Räumen, die von den über den nebeneinander liegenden Trockenzylindern laufenden Trockensiebe und den freien Sektoren der das betreffende Trockensieb führenden Leitwalze begrenzt sind, vorgesehen ist. Durch die Anordnung eines zusätzlichen Saugkastens läßt sich besonders günstig die in die Taschen eingeblasene Luft absaugen, wobei weiters eine besonders günstige Montage der Saugkästen erfolgen kann. Durch diese örtliche Anbringung des Saugkastens ist weiters gewährleistet, daß eine Verletzung der Papierbahn durch den Saugkasten ausgeschlossen wird, da lediglich das Trockensieb an der Oberseite des Saugkastens entlang geführt wird.

Eine günstige Weiterbildung der Erfindung ist dadurch gekennzeichnet, daß die Luftblaseinrichtung, insbesondere in Reihen angeordnete Blasöffnungen, insbesondere Löcher und/oder Schlitze für den Luftaustritt aufweist, wobei mehrere Lochreihen bzw. Schlitze vorgesehen sein können, die in unterschiedliche Blasrichtung gerichtet sind. Durch eine derartige Ausgestaltung der Luftblaseinrichtung läßt sich die Luft besonders günstig in die Taschen einbringen und die Luftströmung in der Tasche entsprechend für eine optimale Trocknung beeinflussen.

Eine günstige Ausgestaltung der Erfindung ist dadurch gekennzeichnet, daß in der Luftblaseinrichtung eine Einrichtung zur Vorverteilung der Luft zur gleichmäßigen, zweckmäßig senkrechten, Ausblasung vorgesehen ist. Durch diese Vorverteileinrichtung kann die Strömung in den Taschen besonders günstig beeinflußt werden, wobei Strömungen in Querrichtung zur Bahnlaufrichtung vermieden werden. Um ein entsprechendes Druckgefälle in der Luftblaseinrichtung auszugleichen, kann diese auch von den Anspeisungsseiten konisch zulaufend ausgeführt sein, wobei auch eine Anspeisung von beiden Seiten möglich ist.

Eine besonders günstige Ausgestaltung der Erfindung ist dadurch gekennzeichnet, daß die Lufteinblaseinrichtung als Schaberbalken ausgebildet ist, wobei der Schaber als Luftleiteinrichtung wirken kann. Durch diese Kombination der Lufteinblaseinrichtung mit dem Schaber ist eine besonders günstige Anbringung gewährleistet, wobei auch ein zusätzlicher technologischer Vorteil durch die Wirkung des Schabers als Luftleiteinrichtung erzielt wird.

Eine günstige Ausgestaltung der Erfindung ist dadurch gekennzeichnet, daß der Saugkasten an der Einlaufseite und/oder an der Auslaufseite zum Sieb zum Trockenzylinder gerichtete Dichtungen, beispielsweise Bürsten, aufweist, die quer zur Bahnlaufrichtung verlaufen und im wesentlichen über die gesamte Breite der Papierbahn bzw. des Trockensiebes reichen. Durch diese Dichtungen kann erreicht werden, daß keine zusätzliche Luft in den Zwickel zwischen Trockensieb und Leitwalze gelangt und dadurch ein Überdruck vermieden wird, der ein Abheben der Bahn vom Trockensieb sowie ein Bahnflattern bewirken könnte. Andererseits wird dadurch erreicht, daß lediglich Luft aus den Taschen und nicht aus der sonstigen Umgebung in den Saugkasten eingesaugt wird.

Eine weitere Ausgestaltung der Erfindung ist dadurch gekennzeichnet, daß der Saugkasten an seinen Stirnseiten Abdeckplatten aufweist, die den Raum vom Saugkasten zum Trockensieb mit der daran anliegenden Papierbahn bzw. zum freien Trockensieb oder zum nicht siebberührten Umfang der Leitwalze hin, abdichten. Durch diese zusätzlichen Abdichtungen wird die Längsströmung der Luft in den Taschen bzw. zum Saugkasten hin unterstützt und eine seitliche Einströmung der Luft verhindert, wodurch wiederum die Absaugung aus den Taschen besonders effektiv wird.

Eine besonders günstige Weiterbildung der Erfindung ist dadurch gekennzeichnet, daß die Achse der Leitwalze aus der vertikalen Mittelebene zweier nebeneinander liegender Trockenzylinder in Richtung zum in Bahnlaufrichtung ersten Trockenzylinder verschoben ist. Durch diese Ausgestaltung wird insbesondere bei hohen Maschinengeschwindigkeiten, d.h. hohen Geschwindigkeiten der Papierbahn, ein besonders guter Kontakt der Papierbahn zum Trockensieb beim Ablaufen vom Trockenzylinder erreicht. In diesem Bereich ergibt sich somit nur ein sehr kurzer freier Zug der Papierbahn zum nachfolgenden Trockenzylinder.

Im nachfolgenden wird die Erfindung nun anhand der Zeichnungen beispielhaft erläutert, wobei Fig. 1 einen Ausschnitt eines Zylindertrockners zeigt, in dem die Erfindung angewendet wird, Fig. 2 eine Variante der Erfindung darstellt, Fig. 3 eine weitere Variante der Erfindung darstellt, Fig. 4 einen Ausschnitt aus Fig. 3 und Fig. 5 einen Schnitt gemäß der Linie V-V in Fig. 2 zeigt.

Der in Fig. 1 dargestellte Zylindertrockner einer Papiermaschine besteht im wesentlichen aus einer Reihe von oberen Trockenzylindern 1, 2, 3 sowie einer Reihe von unteren Trockenzylindern 4, 5, 6, um die die Papierbahn 7 geführt wird. Die Papierbahn 7 liegt dabei direkt auf den einzelnen Trockenzylindern 1 bis 6 auf. Um einen entsprechenden Kontakt zwischen Papierbahn 7 und Trockenzylindern 1 bis 6 herzustellen, verläuft über die oberen Trockenzylinder 1, 2, 3, ein Obersieb 8. Dieses Obersieb wird von der Papierbahn getrennt und über obere (Sieb-) Leitwalzen 10, 11, geführt. Entsprechend verläuft ein Untersieb 9 über die unteren Trockenzylinder 4, 5, 6, welches über untere (Sieb-) Leitwalzen 12, 13 geführt wird. Durch die Papierbahn 7 und das Obersieb 8 bzw. das Untersieb 9 werden über bzw. unter den entsprechenden Trockenzylindern sogenannte Taschen 22, 23, 24, 25 gebildet. In diesen Taschen bildet sich durch das verdampfte Wasser aus der Papierbahn feuchte Luft. Diese weitestgehend gesättigte feuchte Luft behindert in weiterer Folge die weitere Trocknung der Papierbahn. Es wird somit erfindungsgemäß in diese Taschen 22 bis 25 direkt erhitzte Frischluft eingeblasen. Dies kann nach einer Ausgestaltung durch Lufteinblasrohre 20,21 geschehen. Bei einer anderen Ausführungsvariante kann die Luft durch speziell ausgeführte Schaberbalken 18,19 zugeführt werden.

Fig. 2 zeigt einen größeren Ausschnitt für die erste Variante der Lufteinblaseinrichtung. Es sind hier die oberen Trockenzylinder 2,3 sowie der untere Trockenzylinder 5 dargestellt, die sich in die Richtung 26 bzw. 27 drehen. Die Papierbahn 7 läuft gemeinsam mit dem oberen Trockensieb 8 vom oberen Trockenzylinder 3 ab und auf die in Richtung 29 drehende (Sieb-) Leitwalze 11 auf. Dort werden Papierbahn 7 und oberes Trockensieb 8 getrennt. Die Papierbahn 7 verläuft nun in einem freien Zug zum unteren Trockenzylinder 5. Das obere Trockensieb 8 wird durch die Leitwalze 11 umgelenkt und läuft zum nächsten oberen Trockenzylinder 2, wobei es die bereits dort aufgelaufene Papierbahn 7 stärker an den oberen Trockenzylinder 2 preßt. Um eine ausreichende Trocknung der Papierbahn auch bei hohen Geschwindigkeiten zu gewährleisten, wird durch ein Lufteinblasrohr 20 Luft in die Tasche 24 eingeblasen. Diese Luft erzeugt nun einen geringen Überdruck, wobei die frei verlaufende Papierbahn 7 in ihrer Laufrichtung beeinflußt wird. Dieser Beeinflussung wird durch den Einsatz eines Saugkastens 15 entgegengewirkt. Dazu wird Luft aus den Taschen 24 durch das obere Trockensieb 8 hindurch in den Kasten 15 gesaugt und über eine Rohrleitung in Richtung 34 abgeführt. Um ein Abheben der Papierbahn 7 vom oberen Trockensieb 8 im Bereich des einlaufenden Zwickels 28 für die Leitwalze 11 zu verhindern, wird einerseits an der Oberkante des Saugkastens 15 eine Dichtung 32 angebracht. Durch diese Dichtung 32 wird ein Einsaugen von Luft in den Raum zwischen oberen Trockenzylinder 3 und Saugkasten 15, bedingt durch die Bewegung in Richtung 26, weitestgehend vermieden. Mitgeführte Luft wird in weiterer Folge in Richtung 30 in den Saugkasten 15 abgesaugt. Um die Absaugung effektiv zu machen und ein Einsaugen von Fehlluft zu vermeiden, wird zusätzlich im Bereich des weiteren Trockenzylinders 2 eine Dichtung 33 an der Saugkammer 15 angebracht. Dadurch wird verhindert, daß Falschluft, d.h. Luft aus der Umgebung in den Saugkasten 15 eingesaugt wird.

Fig. 3 zeigt die analoge Situation mit einer anderen Ausführungsform des Lufteinblasrohrs. Zusätzlich sind hier zum besseren Verständnis im Bereich der Tasche 22 Strömungspfeile eingetragen. Statt des Lufteinblasrohrs 20 der Fig. 2 findet hier ein speziell als Rohr ausgebildeter Schaberbalken 18 Verwendung.

In diesem Schaberbalken sind Ausblasöffnungen in Richtung 38 bzw. 39 vorgesehen, wobei der Schaber, der am unteren Trockenzylinder 4 allfällige Papierreste entfernt, als Luftleiteinrichtung dient. Weiters sind zusätzlich an den Stirnseiten des Saugkastens 14 Abdeckplatten 35 bzw. 36 vorgesehen, die die freien Zwischenräume zwischen oberem Trockenzylinder 2 und Saugkasten 14 bzw. Obersieb 8 und Saugkasten 14 abdecken. Dadurch wird ein Einsaugen von Falschluft von der Seite des Papiermaschinentrockners vermieden und die Effektivität der Absaugung aus der Tasche 22 noch weiter erhöht. Der Strömungsverlauf in der Tasche 22 ergibt sich im wesentlichen einerseits durch das Mitreissen von Luft an der Oberfläche der Trockenzylinder 4 bzw. der Leitwalze 10 sowie der Papierbahn 7. Weiters wird die Luftströmung wesentlich beeinflußt durch die Einblasung in Richtung 38 bzw. 39 sowie die Absaugung aus der Tasche 22 in Richtung 31 in den Saugkasten 14.

Fig. 4 zeigt einen vergrößerten Ausschnitt des unteren Trockenzylinders 4 gemeinsam mit dem als Lufteinblaseinrichtung ausgeführten Schaberbalken 18. Es wird hierbei die Frischluft in den Raum 40 des Schaberbalkens 18 eingebracht und durch eine Verteileinrichtung 41, die vorzugsweise Bohrungen enthält, gleichmäßig in einen Raum 42 geleitet und anschließend in Richtung 38 bzw. 39 in die Tasche 22 ausgeblasen.

Fig. 5 zeigt nun einen Schnitt entlang der Linie V-V in Fig. 2. Diese Schnittlinie wurde gewählt, um insbesondere die Ausblas- bzw. Einsaugöffnungen darstellen zu können. Dem Lufteinblasrohr 20 wird dabei durch einen Stutzen 43 Luft zugeführt. Die Ausblasung in die Tasche 24 kann einerseits durch in Reihen angeordnete Löcher 44 bzw. durch entsprechend angeordnete Schlitze 45 erfolgen. Zwischen Lufteinblasrohr 20 und Saugkasten 15 verläuft hierbei das obere Trockensieb 8. Die Einsaugung in den Saugkasten 15 kann ebenfalls durch in Reihen angeordnete Löcher 46 bzw. durch entsprechend angeordnete Schlitze 47 erfolgen. Um ein seitliches Einsaugen zu vermeiden sind hier Abdeckplatten 35 bzw. 36 an den Stirnseiten des Saugkastens vorgesehen. Um die Strömung in der Tasche noch günstiger zu beeinflußen, können die Ausblasöffnungen 44 bzw. 45 auch unterschiedliche Größen aufweisen, um unterschiedliche Mengen in die entsprechende Richtung auszublasen. Ebenfalls können die Einsaugöffnungen 46 bzw. 47 unterschiedliche Größen aufweisen, um optimal aus dem Raum zwischen Saugkasten und freien Siebzug bzw. aus dem einlaufenden Zwickel an der Leitwalze abzusaugen. Besonders günstig für die Absaugung erweist es sich, wenn der Abstand zwischen Leitwalze und Saugkasten zwischen 1 und 20 mm, vorzugsweise 4 bis 10 mm beträgt.

Die Erfindung ist nicht auf die dargestellten Ausführungsformen beschränkt, vielmehr kann die Lufteinblaseinrichtung auch andere Formen, wie z.B. an den Zwickel angepaßte Dreiecksform aufweisen. Auch können beispielsweise zur optimalen Gestaltung der Strömung in der Tasche zusätzliche Ausblasöffnungen bei der Lufteinblaseinrichtung in weitere Richtungen vorgesehen werden.

## Patentansprüche

1. Verfahren in einem Zylindertrockner einer Papiermaschine, in dem die Papierbahn an den Oberzylindern (1, 2, 3) unter Verwendung eines Obersiebes (8) und an den Unterzylindern (4, 5, 6) unter Verwendung eines Untersiebes (9) geführt wird, wobei die Siebe (8, 9) von den Trockenzylindern (1, 2, 3, 4, 5, 6) und in deren Zwischenräumen angeordneten Leitwalzen (10, 11, 12, 13) geführt werden, derart, daß die Bahn (7) an der Oberzylinderreihe (1, 2, 3) vom Obersieb (8) in direkten Trocknungskontakt mit der Oberfläche der Oberzylinder und entsprechend vom Untersieb gegen die Oberfläche der Unterzylinder gepreßt wird und die Bahn (7) von einer Zylinderreihe (1, 2, 3 bzw 4, 5, 6) zur anderen über eine bestimmte Strecke als freier Zug geführt wird, wobei Luft eingeblasen wird, und die Luft, insbesondere erhitzte Frischluft direkt in die vom Trockensieb (8, 9) und der Papierbahn (7) gebildeten Taschen (22, 23, 24, 25) eingeblasen wird, dadurch gekennzeichnet, daß zusätzlich Luft durch das Trockensieb (8, 9), vorteilhaft aus dem einlaufenden Zwickel (28), abgesaugt wird, wobei die abgesaugte Luftmenge zumindest im wesentlichen der eingeblasenen Luftmenge entspricht.

2. Verfahren nach Anspruch 1 dadurch gekennzeichnet, daß die Lufteinblasung in gezielte Richtung (38, 39), beispielsweise zumindest in zwei unterschiedliche Richtungen erfolgt.

3. Verfahren nach Anspruch 1 oder 2, dadurch gekennzeichnet, daß die Luft vor der Einblasung in die Taschen (22, 23, 24, 25) vorverteilt wird, um eine gleichmäßige Luftzufuhr zu erreichen.

4. Verfahren nach einem der Ansprüche 1 bis 3, dadurch gekennzeichnet, daß eine Luftmenge von 100 bis 500 m³/h m Arbeitsbreite, vorzugsweise von 200 bis 300 m3/h m Arbeitsbreite eingeblasen wird.

5. Verfahren nach einem der Ansprüche 1 bis 4, dadurch gekennzeichnet, daß die Geschwindigkeit der eingeblasenen Luftstrahlen im Bereich von 10 m/s bis 50 m/s , zweckmäßig zwischen 20 m/s und 40 m/s liegt.

6. Verfahren nach einem der Ansprüche 1 bis 5, dadurch gekennzeichnet, daß die Geschwindigkeit der Papierbahn (7) im Bereich von 600 bis 1500 m/min, vorzugsweise zwischen 1000 und 1400 m/min liegt.

7. Vorrichtung zur Durchführung des Verfahrens nach einem der Ansprüche 1 bis 6, die für einen Zylindertrockner einer Papiermaschine mit einer Zweisiebführung vorgesehen ist, der eine Lufteinblaseinrichtung aufweist, wobei die Lufteinblaseinrichtung (18, 19, 20, 21), insbesondere ein Lufteinblasrohr, in der vom Trockensieb (8, 9) und der Papierbahn (7) gebildeten Tasche (22, 23, 24, 25) vorgesehen ist, dadurch gekennzeichnet, daß zusätzlich ein Saugkasten (14, 15, 16, 17) in den zwischen den nebeneinander liegenden Trockenzylindern (1, 2, 3 bzw. 4, 5, 6) verbleibenden Räumen, die von den über den nebeneinander liegenden Trockenzylindern laufenden Trockensieben (8, 9) und den freien Sektoren der das betreffende Trockensieb führenden Leitwalze (10, 11, 12, 13) begrenzt sind, vorgesehen ist.

8. Vorrichtung nach Anspruch 7, dadurch gekennzeichnet, daß die Lufteinblaseinrichtung (18, 19, 20, 21), insbesondere in Reihen angeordnete, Löcher (44) und/oder Schlitze (45) , für den Luftaustritt aufweist, wobei mehrere Lochreihen bzw. Schlitze vorgesehen sein können, die in unterschiedliche Richtung gerichtet sind.

9. Vorrichtung nach Anspruch 7 oder 8, dadurch gekennzeichnet, daß in der Lufteinblaseinrichtung (18, 19, 20, 21) eine Einrichtung (41) zur Vorverteilung der Luft zur gleichmäßigen, zweckmäßig senkrechten, Ausblasung, vorgesehen ist.

10. Vorrichtung nach einem der Ansprüche 7 bis 9, dadurch gekennzeichnet, daß die Lufteinblaseinrichtung als Schaberbalken (18, 19) ausgebildet ist, wobei der Schaber (37) als Luftleiteinrichtung wirken kann.

11. Vorrichtung nach einem der Ansprüche 7 bis 10, dadurch gekennzeichnet, daß der Saugkasten (14, 15) an der Einlaufseite und/oder an der Auslaufseite zum Sieb zum Trockenzylinder (2, 3) gerichtete Dichtungen (32, 33), beispielsweise Bürsten, aufweist, die quer zur Bahnlaufrichtung verlaufen und im wesentlichen über die gesamte Breite der Papierbahn (7) bzw. des Trockensiebes (8, 9) reichen.

12. Vorrichtung nach einem der Ansprüche 7 bis 11, dadurch gekennzeichnet, daß der Saugkasten (14) an seinen Stirnseiten Abdeckplatten (35, 36) aufweist, die den Raum vom Saugkasten (14) zum Sieb (8) mit der daran anliegenden Papierbahn (7) bzw. zum freien Trockensieb (8) bzw. zum nicht siebberührten Umfang der Leitwalze (10) hin, abdichten.

13. Vorrichtung nach einem der Ansprüche 7 bis 12, dadurch gekennzeichnet, daß die Achse der Leitwalze (10, 11, 12, 13) aus der Mittelebene zweier nebeneinander liegender Trockenzylinder (1, 2 bzw. 2, 3 bzw. 4, 5 bzw. 5, 6) in Richtung zum in Bahnlaufrichtung ersten Trockenzylinder (2 bzw. 3 bzw. 5 bzw. 6) verschoben ist.

## Claims

1. Process in a cylinder dryer of a paper machine, where the paper web is guided over top cylinders (1, 2, 3) using a top wire (8) and over bottom cylinders (4, 5, 6) using a bottom wire (9), with the wires (8, 9) being guided by the drying cylinders (1, 2, 3, 4, 5, 6) and the guide rolls (10, 11, 12, 13) arranged in between, in such a manner that the web (7) is pressed to the top cylinder (1, 2, 3) row by the top wire (8) in direct contact with the top cylinder surface and accordingly, is pressed to the bottom cylinder row by the bottom wire, and the web (7) being guided from one row of cylinders (1, 2, 3, respectively 4, 5, 6) to the other in an open draw over a certain distance, with air being blown in and the air, particularly heated fresh air, being blown directly into the pockets (22, 23, 24, 25) formed by the dryer wire (8, 9) and the paper web (7), characterised by supplementary air being extracted through the dryer wire (8, 9), advantageously from the area of the paper web running onto the guide roll (28) and with the extracted air flow rate corresponding at least essentially to the blow-in air flow rate.

2. Process according to Claim 1, characterised by the blowing-in of air being targeted in a certain direction (38, 39), for instance at least in two different directions.

3. Process according to Claim 1 or 2, characterised by the air being pre-distributed before air blow-in into the pockets (22, 23, 24, 25) in order to achieve uniform air inlet.

4. Process according to one of the Claims 1 to 3, characterised by an air flow rate of 100 m3/h to 500 m3/h per m of working width, preferably 200 m3/h to 300 m3/h per m of working width, being blown in.

5. Process according to one of the Claims 1 to 4, characterised by the speed of the air jets being in the range of 10 m/s to 50 m/s, usefully between 20 m/s and 40 m/s.

6. Process according to one of the Claims 1 to 5, characterised by the speed of the web (7) being in the range of 600 m/min to 1500 m/min, preferably between 1000 m/min and 1400 m/min.

7. Device for carrying out the process according to one of the Claims 1 to 6, provided for a two-wire cylinder dryer of a paper machine which has a device for air blow-in, with this air blow-in device (18, 19, 20, 21), particularly an air blow-in tube, being provided in the pocket (22, 23, 24, 25) formed by the dryer wire (8, 9) and the paper web (7), characterised by a suction box (14, 15, 16, 17) being additionally provided in the remaining spaces between adjacent drying cylinders (1, 2, 3, respectively 4, 5, 6) and delineated by the dryer wires (8, 9) running over adjacent drying cylinders, and by the free sectors of the guide roll (10, 11, 12, 13) guiding the dryer wire concerned.

8. Device according to Claim 7, characterised by the device for blowing in air (18, 19, 20, 21) having holes (44) and/or slots (45), particularly arranged in rows, for air outlet, where several rows of holes respectively slots may be provided, which may point to different directions.

9. Device according to Claim 7 or 8, characterised by the device for blowing in air (18, 19, 20, 21) being provided with a device (41) for pre-distribution of the air in view of uniform, usefully vertical blow-out.

10. Device according to one of the Claims 7 to 9, characterised by the device for blowing in air being designed as doctor beam (18, 19), with the doctor (37) possibly acting as air guidance device.

11. Device according to one of the Claims 7 to 10, characterised by the suction box (14, 15) having seals (32, 33), for instance brushes, at the inlet side and/or outlet side to the wire, showing in the direction of the drying cylinder (2, 3), these seals being arranged crosswise to the web running direction and essentially stretching across the entire width of the paper web (7) respectively of the dryer wire (8, 9).

12. Device according to one of the Claims 7 to 11, characterised by the suction box (14) having cover plates (35, 36) at its front sides which seal off the space between the suction box (14) and the wire (8), with the paper web (7) resting against it, respectively seal off the free dryer wire (8) respectively the guide roll (10) circumference that is not in contact with the wire.

13. Device according to one of the Claims 7 to 12, characterised by the axis of the guide roll (10, 11, 12, 13) being displaced off centre in relation to two adjacent drying cylinders (1, 2 respectively 2, 3 respectively 4, 5, respectively 5, 6) toward the first drying cylinder (2 respectively 3 respectively 5 respectively 6) viewed in the direction of the web run.

## Revendications

1. Procédé dans un sécheur à cylindres d'une machine à papier, où la bande de papier est guidée par-dessus des cylindres supérieurs (1, 2, 3) moyennant une toile supérieure (8) et par-dessus des cylindres inférieurs s (4, 5, 6) moyennant une toile inférieure (9), les toiles (8, 9) étant guidées par les cylindres de séchage (1, 2, 3, 4, 5, 6) et les rouleaux de guidage (10, 11, 12, 13) disposés entre eux, de telle façon que la bande (7) soit pressée contre la série des cylindres supérieurs (1, 2, 3) par la toile supérieure (8) en contact direct avec la surface des cylindres supérieurs et analogiquement soit pressée contre la série des cylindres inférieurs par la toile inférieure, et la bande (7) guidée d'une série de cylindres (1, 2, 3, respectivement 4, 5, 6) à l'autre dans un passage libre sur une distance déterminée, de l'air étant insoufflé et cet air - surtout de l'air frais - étant directement insoufflé dans les poches (22, 23, 24, 25) formées par la toile sécheuse (8, 9) et la bande de papier (7), caractérisé en ce que de l'air supplémentaire est aspiré à travers la toile sécheuse (8, 9), avantageusement à partir de la zone où la bande de papier court vers le rouleau guide (28) et la quantité d'air aspiré est au moins essentiellement égal à la quantité d'air insoufflé.

2. Procédé selon la revendication 1, caractérisé en ce que le soufflage d'air est orienté vers une direction déterminée (38, 39), par exemple vers au moins deux directions différentes.

3. Procédé selon la revendication 1 ou 2, caractérisé en ce qu'une distribution préalable de l'air a lieu avant son soufflage dans les poches (22, 23, 24, 25) afin d'assurer une amenée de l'air uniforme.

4. Procédé selon l'une des revendications 1 à 3, caractérisé en ce qu'une quantité d'air allant de 100 m3/h à 500 m3/h par mètre de largeur utile est insoufflée, de préférence de 200 m3/h à 300 m3/h par mètre de largeur utile.

5. Procédé selon l'une des revendications 1 à 4, caractérisé en ce que la vitesse des jets d'air est dans la plage de 10 m/s à 50 m/s, convenablement entre 20 m/s et 40 m/s.

6. Procédé selon l'une des revendications 1 à 5, caracterisé en ce que la vitesse de la bande (7) est dans la plage allant de 600 m/min à 1500 m/min, de préférence entre 1000 m/min et 1400 m/min.

7. Dispositif pour l'exécution de ce procédé selon l'une des revendications 1 à 6, prévu pour un sécheur à cylindres à deux toiles d'une machine à papier, qui est équipé d'un dispositif de soufflage d'air, ce dispositif de soufflage d'air (18, 19, 20, 21), surtout un tuyau de soufflage d'air, étant prévu dans les poches (22, 23, 24, 25) formées par la toile sécheuse (8, 9) et la bande de papier (7), caractérisé en ce qu'une boîte d'aspiration (14, 15, 16, 17) est supplémentairement prévue dans les espaces restant entre cylindres de séchage avoisinants (1, 2, 3, respectivement 4, 5, 6) et délimités par la toile sécheuse (8, 9) courant sur cylindres de séchage avoisinants et par les secteurs libres d'un rouleau guide (10, 11, 12, 13) guidant la toile sécheuse concernée.

8. Dispositif selon la revendication 7, caractérisé en ce que le dispositif de soufflage d'air (18, 19, 20, 21) comporte des trous (44) et/ou des fentes (45), surtout disposés en rangées, pour l'émergence de l'air, où plusieurs rangées de trous respectivement fentes peuvent être prévues, pouvant s'orienter à de différentes directions.

9. Dispositif selon la revendication 7 ou 8, caractérisé en ce que le dispositif de soufflage d'air (18, 19, 20, 21) comporte un dispositif (41) de distribution préalable de l'air en vue d'une décharge uniforme et avantageusement verticale par soufflage.

10. Dispositif selon l'une des revendications 7 à 9, caractérisé en ce que le dispositif est étudié en tant que poutre de docteur (18, 19), le docteur (37) pouvant éventuellement agir en tant que dispositif de guidage de l'air.

11. Dispositif selon l'une des revendications 7 à 10, caractérisé en ce que la boîte d'aspiration (14, 15) comporte des garnitures d'étoupage (32, 33), par exemple, des brosses, au côté d'entrée et/ou côté de sortie envers la toile, s'orientant vers le cylindre sécheur (2, 3), ces garnitures étant disposées en travers de la direction d'écoulement de la bande de papier (7) respectivement de la toile sécheuse (8, 9).

12. Dispositif selon l'une des revendications 7 à 11, caractérisé en ce que la boîte d'aspiration (14) comporte des plaques de recouvrement (35, 36) disposées sur ses faces avant pour étouper l'espace entre la boîte d'aspiration (14) et la toile (8), la bande de papier (7) la collante, respectivement la toile sécheuse libre (8) respectivement le périmètre du rouleau guide (10) n'étant pas en contact avec la toile.

13. Dispositif selon l'une des revendications 7 à 12, caractérisé en ce que l'axe du rouleau guide (10, 11, 12, 13) est déplacé vers le centre par rapport à deux cylindres de séchage avoisinants (1, 2 respectivement 2, 3 respectivement 4, 5, respectivement 5, 6) vers le premier cylindre de séchage (2 respectivement 3 respectivement 5 respectivement 6) vu en direction de l'écoulement de la bande.
